# EUROPÄISCHE PATENTSCHRIFT

(11) **EP 0 113 818 B1**
(45) Veröffentlichungstag und Bekanntmachung des Hinweises auf die Patenterteilung: **04.10.1989**
(21) Anmeldenummer: 83110857.6
(22) Anmeldetag: 29.10.1983
(51) Int. Cl.: H01Q 1/52

(54) **Mantelwellensperre**
Blocking device for surface waves
Dispositif de blocage d'ondes de surface

(30) Priorität: 22.12.1982 DE 3247389
(43) Veröffentlichungstag der Anmeldung: 25.07.1984
(73) Patentinhaber: Richard Hirschmann GmbH & Co., 73726 Esslingen (DE)
(72) Erfinder: Schenkyr, Dieter, Dipl.-Phys., D-7312 Kirchheim (DE)
(74) Vertreter: Stadler, Heinz, Dipl.-Ing.

(56) Entgegenhaltungen:
- US-A- 2 018 320
- US-A- 3 320 556
- US-A- 3 680 146

## Beschreibung

Die Erfindung geht aus von einer Mantelwellensperre gemäß dem Oberbegriff des Anspruch 1. Bei derartigen, z. B. aus dem Firmenprospekt "DS 234" der Anmelderin, vom Januar 1976, Seite 6, bekannten Antennen (Fesa 717 N..) dient das antennenseitige Anfangsstück des Koaxialkabels in gebräuchlicher Weise aufgrund, seines Durchhangs als sogenannter "Wassersack" zur Vermeidung des Eindringens von Wasser in die Kabelanschlußdose. Der sich anschließende Abschnitt weist einen geringen Abstand vom Längsträger auf, weil er daran mittels einer Kunststoffschelle befestigt ist. Diese Anordnung des Koaxialkabels dient somit ausschließlich mechanischen Zwecken.

Die Anschlußdipole solcher Antennen sind entweder als gestreckte oder gefaltete Halbwellendipole oder als gestreckte Ganzwellendipole ausgeführt. In den meisten Anwendungsfällen ist das Koaxialkabel daran nicht direkt, sondern über ein Symmetrierglied angeschlossen, wobei heute schmalbandige Ausführungen, insbesondere wegen der im Vergleich zu bekannten Breitbandlösungen (Symmetrierübertrager) wesentlich geringeren Verluste bevorzugt werden.

Je nach Anschlußwiderstand des Anschlußdipols ist dabei ein Symmetrierglied mit oder ohne Widerstandstransformation gewählt. Die häufigsten Ausführungsformen ohne Widerstandstransformation sind der Viertelwellensperrtopf und das Pawsey-Symmetrierglied (s. z. B. K. Rothammel, "Antennenbuch", Telekosmos-Verlag, Franck'sche Verlagshandlung, Stuttgart, 1981, Seiten 124 und 125), bei denen ein Anfangsstück eines Koaxialkabels von einem Viertelwellen-Sperrtopf umschlossen oder mit einem parallel geschalteten, am Ende kurzgeschlossenen Koaxialkabelstück ausgestattet ist, das ebenfalls in Viertelwellenresonanz abgestimmt ist. Diese Symmetrierglieder sind indessen aufwendig und teuer, weil der Sperrtopf bzw. das Kabelstück am kurzgeschlossenen Ende leitend mit dem Außenleiter des koaxialen Anschlußkabels verbunden werden muß und dadurch zusätzlich noch besondere Maßnahmen zur Abdichtung dieser Stelle zu treffen sind, da ansonsten nicht nur der Kabelaußenleiter korrodieren kann, sondern beim Eindringen von Feuchtigkeit in das Kabel dessen elektrische Werte bis zu seiner Unbrauchbarkeit verschlechtert werden.

In der Praxis wird daher zumeist die einfache und kostengünstige Halbwellen-Umwegleitung bei Antennen mit einem als gestreckter Ganzwellendipol (s. z. B. die Antennen Fesa 717 N.. der Anmelderin) oder als gefalteter Halbwellendipol (s. z. B. Fig. 36 auf Seite 75 des Fachbuches "Praktischer Antennenbau", H.G. Mende, 17. Auflage, 1979) ausgebildeten Anschlußdipol eingesetzt, dessen Anschlußwiderstand von etwa 300 bzw. 240 Ohm durch die Umwegleitung auf den Wellenwiderstand des Anschlußkabels von 75 bzw. 60 Ohm herabtransformiert wird.

Bei diesen schmalbandigen Symmetriergliedern treten jedoch an den Grenzen des UHF-Bereiches IV/V gegenüber der Bandmitte Phasendifferenzen von bis zu 40° auf, so daß bei von ihrer Resonanzfrequenz abweichenden Betriebsfrequenzen dem Koaxialkabel nicht nur die durch Gegentaktanregung des Dipols erzeugte Nutzwelle zugeführt wird, sondern auch durch Gleichtaktanregung des Dipols entstehende Gleichtaktströme. Diese fließen als sogenannte Mantelwellen auf dem Außenleiter des Koaxialkabels und Teilen des Metallträgers und des Standrohrs der Antenne als zweitem Leiter. Dadurch wird der Antennengewinn verringert und die Richtkennlinie der Antenne erheblich beeinträchtigt. Die Hauptempfangsrichtung kann bis zu etwa 20° vom Sollwert abweichen (Schielen), die Seiten- und Rückzipfel werden größer und die Nullstellendämpfungen besonders in den Richtungen senkrecht zur Hauptempfangsrichtung kleiner. Darüberhinaus können sich durch frequenzabhängige Schwankungen der Gleichtaktströme zusätzlich Unregelmäßigkeiten (Einbrüche) in der frequenzabhängigen Gewinnkurve ergeben.

Der Erfindung liegt die Aufgabe zugrunde, eine Mantelwellensperre der eingangs genannten Art derart weiterzubilden, daß sie Gleichtaktströme auf einfache und kostensparende Weise im gesamten Betriebsfrequenzbereich unterdrückt und keine leitende Verbindung mit dem Außenleiter des Koaxialkabels erfordert.

Diese Aufgabe ist erfindungsgemäß durch die im kennzeichnenden Teil des Anspruches 1 angegebenen Merkmale gelöst.

Der Aufbau der erfindungsgemäßen Mantelwellensperre erfolgt also ohne besondere, nicht für die Antenne an sich schon benötigte Teile (Befestigungsmittel) und ist somit äußerst kostengünstig. Darüberhinaus kommt sie ohne leitende Verbindung mit dem Kabelaußenleiter aus, so daß dessen Korrosionsschutz und Dichtigkeit gegen das Eindringen von Feuchtigkeit durch die äußere Isolierhülle vollständig erhalten bleibt.

Bei praktisch erprobten erfindungsgemäßen Mantelwellensperren für UHF-Fernsehempfangsantennen mit gestrecktem Ganzwellendipol weist das aus dem antennenseitigen Anfangsstück des Koaxialkabel-Außenleiters und dem dazu in großem Abstand angeordneten Metallträgerteil gebildete erste Leitungsstück einen Wellenwiderstand Zₘ₁ von ca. 300 Ohm auf. Der innerhalb der Metallschelle verlaufende Abschnitt des Außenleiters des Koaxialkabels bildet den Innenleiter eines sich anschließenden koaxialen Leitungsstückes, dessen Außenleiter die Metallschelle und dessen Dielektrikum die äußere Isolierhülle des Kabels ist. Dieses koaxiale Leitungsstück hat bei für Empfangsantennen gebräuchlichen Koaxialkabeln mit ungefähr 5 mm Außenleiterdurchmesser einen Wellenwiderstand Zₘ₂ von ungefähr 10 Ohm und eine wegen ihrer geringen Länge kleine Dämpfung. An seinem empfängerseitigen Ende folgt für die Mantelwelle wieder eine Leitung mit hohem Wellenwiderstand, weil der Außenleiter in großem Abstand vom Antennenträger und vom Standrohr oder in einem Standrohr mit großem lichten Durchmesser verläuft. Der Widerstand Rₘ₁ des Koaxialkabel-Außenleiters am empfängerseitigen Ende des koaxialen Leitungsstücks ist unbestimmt, weil er von der Kabelführung abhängt.

Er ist aber auch unter ungünstigen Umständen größer als 10 Ohm, da der zum Empfänger führende Außenleiter einen hohen Wellenwiderstand und eine erhebliche Dämpfung durch Strahlung und Verluste im Stahlstandrohr aufweist. Der Widerstand Rₘ₂ am antennenseitigen Ende des koaxialen Leitungsstücks ist somit bei der Resonanzfrequenz entsprechend der Formel und an den Grenzen eines sehr weiten Frequenzbereiches ein entsprechend kleiner Scheinwiderstand. Der Widerstand Rₘ₃ am antennenseitigen Ende des ersten Leitungsstücks ist dann durch X/4-Transformation breitbandig hochohmig, nämlich bei der Resonanzfrequenz nach der Formel

Rₙ,₃ = Z2n,1/Rn2 > 9 kOhm. Dieser Widerstand ist mehr als hundertmal so groß wie der transformierte Dipolanschlußwiderstand (75 Ohm), so daß innerhalb eines großen Frequenzbereichs eine ausreichende Unterbindung von Mantelwellen gewährleistet ist. Dabei sind wegen der Breitbandigkeit die Längen der beiden transformierenden Kabelstücke und die dadurch bedingten Größen der Resonanzfrequenzen unkritisch.

Den Unteransprüchen sind vorteilhafte Ausgestaltungen bzw. Ausführungsformen der erfindungsgemäßen Mantelwellensperre entnehmbar.

Bei einer Hantelwellensperre für eine YAGI-Antenne mit über eine Halbwellen-Umwegleitung angeschlossenem Anschlußdipol nach Anspruch 2 beträgt die Länge des ersten und des koaxialen Leitungsstücks etwa ein Viertel der Wellenlänge in der Nähe der unteren Grenze des Betriebsfrequenzbereichs. Die Resonanzfrequenz der Halbwellen-Umwegleitung liegt bei YAGI-Antennen meistens wenig unterhalb der oberen Grenze des Betriebsfrequenzbereichs, damit der dort auftretende Höchstwert des Antennengewinns nicht durch die Dämpfung der Umwegleitung vermindert, sondern möglichst groß wird. Durch die anspruchsgemäße Bemessung der Längen der beiden Leitungsstücke ist der Eingangswiderstand am Koaxialkabel in der Nähe der unteren Grenze des Betriebsfrequenzbereichs am größten, so daß insgesamt die Sperrwirkung der aus der Halbwellen-Umwegleitung und der erfindungsgemäßen Mantelwellensperre bestehenden Einrichtung über einen sehr großen Frequenzbereich gegeben ist. Die Resonanzfrequenz der beiden Leitungsstücke kann dabei nicht nur innerhalb des Betriebsfrequenzbereiches, sondern auch etwas unterhalb von dessen unterer Grenze liegen, wobei Teile der Leitungsstücke kapazitive Blindanteile der an den Enden wirksamen Scheinwiderstände kompensieren. Damit ist sowohl eine breitbandige Verbesserung der Richtkennlinie als auch die Beseitigung der bereits erwähnten Unregelmäßigkeiten im Frequenzgang des Gewinns im unteren Teil des Betriebsfrequenzbereichs erreicht. In diesem Bereich kann sich darüber hinaus eine Zunahme des Antennengewinns ergeben, da auch eine dafür ausreichende Widerstandsanpassung der Antenne an das koaxiale Anschlußkabel zu erzielen ist.

Eine andere vorteilhafte Maßnahme zum Erreichen des erforderlichen kleinen Widerstandes am empfängerseitigen Ende des ersten Leitungsstückes besteht gemäß Anspruch 3 darin, zwischen der Metallschelle und dem von ihr umfaßten Abschnitt des Koaxialkabels ein lsoliermaterial mit sehr hohen Hochfrequenzverlusten anzuordnen. Dabei kann die Metallschelle so kurz sein, daß das angeschellte Kabelstück wie eine Kapazität wirkt, der ein kleiner Dämpfungswiderstand parallel liegt.

Bei zwei vorteilhaften alternativen Ausgestaltungen der erfindungsgemäßen Mantelwellensperre nach Anspruch 4 und 5 bildet die Metallschelle entweder selbst oder zusammen mit dem Metallträgerteil einen Längsschlitz, in den das Koaxialkabel eindrückbar ist. Dadurch wird der Vorteil erreicht, daß die Metallschelle schon bei der Antennenfertigung fest am Antennenträger angebracht werden kann und das Koaxialkabel bei der Antennenmontage in einfacher Weise nur noch in diese einzudrücken ist.

Eine weitere vorteilhafte Ausgestaltung der erfindungsgemäßen Mantelwellensperre besteht gemäß Anspruch 6 darin, daß die Metallschelle mehrere durch Querschlitze voneinander getrennte Klammern aufweist, von denen ein Teil federnd am montierten Koaxialkabel anliegt. Dadurch wird das Eindrücken des Kabels erleichtert, weil dabei nur die erheblich kürzeren Schenkel einzeln nacheinander federnd ausweichen müssen.

Die Figuren zeigen zwei Ausführungsbeispiele der erfindungsgemäßen Mantelwellensperre jeweils an einer Antenne.

Die Fig. 1 und 3 sind Seitenansichten der betroffenen Antennenteile und die Fig. 2 und 4 Querschnitte durch den Antennenträger mit der Metallschelle und dem Koaxialkabel.

Bei dem Ausführungsbeispiel nach den Figuren 1 und 2 sind an einem Längsträger 3 aus metallischem Vierkantrohr ein Empfangsdipol 1 mit einer Kabelanschlußdose 2, sowie nicht dargestellte Direktoren und Reflektoren befestigt und mit Blechtreibschrauben 4 eine Metallschelle 5 mit zwei zueinander symmetrischen federnden Schenkeln 6 angebracht. Zwischen den freien Endteilen der Schenkel 6 ist ein Längsschlitz 7 gebildet, dessen Breite kleiner ist als der Durchmesser des durch diesen Schlitz 7 in die Metallschelle 5 eingedrückten Koaxialkabels 8, dessen Außenleiter 9 von einer Schutzisolierhülle 10 umgeben ist.

Ein antennenseitiges Anfangsstück 11 des Koaxialkabels 8 hat vom nicht dargestellten Anschluß an einem Symmetrierübertrager in der Kabelanschlußdose 2 bis zur Metallschelle 5 einen großen Abstand vom Längsträger 3. Das Anfangsstück 11 und die Metallschelle 5 haben jeweils eine Länge von einer Viertelwellenlänge im Betriebsfrequenzbereich.

Beim Ausführungsbeispiel nach den Fig. 3 und 4 ist eine sogenannte Vormastantenne verwendet, bei der eine Metallschelle 12 an einem Träger 13 eines nicht dargestellten Reflektorschirms mit Blechtreibschrauben 14 befestigt ist. An der Metallschelle 12 sind durch Querschlitze 15 federnde Klammern 16 und 17 gebildet. Die Breite des Längsschlitzes 18 zwischen diesen Klammer 16, 17 und dem Träger 13, durch den das Koaxialkabel 8 auf den Träger 13 und in die Klammern 16 und 17 eingedrückt ist, ist bei den schmalen Klammern 16 kleiner als der Außendurchmesser des Kabels 8 und bei den breiten Klammern 17 ungefähr gleich diesem Durchmesser, wodurch das Einschieben des Koaxialkabels 8 erleichtert ist.

Die Längen des antennenseitigen, einen großen Abstand vom Träger 13 aufweisenden Anfangsstücks 19 des Koaxialkabels 8 und der Metallschelle 12 sind in der gleichen Weise bemessen wie beim ersten Ausführungsbeispiel.

Die jeweils aus dem Außenleiter 9 der antennenseitigen Anfangsstücke 11 bzw. 19 des Koaxialkabels 8 und dem Träger 3 bzw. 13 gebildeten Leiterstücke haben einen Wellenwiderstand von etwa 300 Ohm, die jeweils aus der Metallschelle 5 bzw. 12 und dem Außenleiter 9 des Koaxialkabels 8 gebildeten koaxialen Leitungsstücke haben einen Wellenwiderstand von etwa 10 Ohm.

Der am empfängerseitigen Eingang der koaxialen Leitungsstücke 8, 9 bestehende Widerstand von > 10 Ohm wird durch diese in einen Widerstand von < 10 Ohm an ihrem antennenseitigen Ende transformiert und dieser durch das antennenseitige Leitungsstück in einen solchen von > 9 kOhm. Durch diesen hohen Widerstand ist ausschließlich mit Hilfe der zur Kabelbefestigung sowieso vorhandenen Klemmschellen 5 bzw. 12, also mit minimalem Mehraufwand, eine breitbandig wirksame Unterdrückung von Mantelwellen bewirkt.

## Patentansprüche

1. Mantelwellensperre für eine in einem Betriebsfrequenzbereich arbeitende symmetrische Antenne mit einem Anschlußdipol (1) und daran direkt oder über ein Symmetrierglied (2) angeschlossenem Koaxialkabel (8) mit einer äußeren Isolierhülle, vorzugsweise zum Fernsehempfang im gesamten UHF-Bereich von 470 - 790 MHz, bei der ein antennenseitiges Anfangsstück des Koaxialkabels mit Abstand von einem Metallträger und ein sich an das Anfangsstück anschließender Abschnitt des Koaxialkabels dicht an dem Metallträger geführt ist,
dadurch gekennzeichnet, daß der dicht an dem Metallträger (3, 13) geführte Abschnitt des Koaxialkabels (8) von einer Metallschelle (5, 12) umfaßt ist, und daß die Länge des antennenseitigen Anfangsstücks (11, 19) sowie des von der Metallschelle (5, 12) umfaßten Abschnittes des Koaxialkabels (8) jeweils eine Viertelwellenlänge im Betriebsfrequenzbereich beträgt.

2. Mantelwellensperre nach Anspruch 1, für eine YAGI-Antenne mit über eine Halbwellen-Umwegleitung angeschlossenem Anschlußdipol, dadurch gekennzeichnet, daß die Länge des antennenseitigen Anfangsstücks (11, 19) und des von der Metallschelle (5, 12) umfaßten Abschnitts des Koaxialkabels (8) etwa eine Viertelwellenlänge in der Nähe der unteren Grenze des Betriebsfrequenzbereichs beträgt.

3. Mantelwellensperre nach Anspruch 1 oder 2, dadurch gekennzeichnet, daß zwischen Metallschelle (5, 12) und dem von ihr umfaßten Abschnitt des Koaxialkabels (8) ein Isoliermaterial mit relativ großen Hochfrequenzverlusten angeordnet ist.

4. Mantelwellensperre nach einem der Ansprüche 1 bis 3, dadurch gekennzeichnet, daß zwischen zwei federnden Klemmschenkeln (6) der Metallschelle (5) ein Längsschlitz (7) gebildet ist, in den das Koaxialkabel (8) eindrückbar ist.

## Claims

1. A blocking device for surface waves for a symmetrical antenna working in the operational frequency range with a connection dipole (1) and, connected to this directly or via a symmetrization element (2), a coaxial cable (8) with an external insulation sheath, preferred use of said antenna being for television reception over the entire UHF range of 470 - 790 MHz, for said blocking device for surface waves the starting section of the coaxial cable on the antenna side being located with clearance by means of a metallic bracket and a section of the coaxial cable connected to the starting section immediately at the metallic bracket,
is characterized in that the section of the coaxial cable (8) located immediately at the metallic bracket (3, 13) is encircled by a metallic clip (5, 12) and that the lengths of the starting section on the antenna side (11, 19) as well as that of the section of the coaxial cable (8) encircled by the metallic clip are in each case one quarter of a wavelength within the operational frequency range.

2. The blocking device for surface waves according to Claim 1 for a YAGI antenna connected to a connection dipole via a half-wave bypass line, is characterized in that the lengths of the starting section on the antenna side (11, 19) and the section of the coaxial cable (8) encircled by the metallic clip (5, 12) amount to approximately one quarter wavelength in the proximity of the lower limit of the operational frequency range.

3. The blocking device for surface waves according to Claim 1 or 2, is characterized in that between the metallic clip (5, 12) and the section of the coaxial cable (8) that said metallic clip (5, 12) encloses there is interposed an insulating material with relatively high losses at high frequencies.

4. The blocking device for surface waves according to Claims 1 to 3, is characterized in that between two spring-mounted clamping legs (6) of the metallic clip (5) a longitudinal slot is formed into which the coaxial cable (8) can be pressed.

## Revendications

1. Dispositif de blocage d'ondes de surface pour une antenne symétrique fonctionnant dans une gamme de fréquences de service, avec un dipôle de raccordement (1) et un câble coaxial (8) muni d'une gaine extérieure isolante et relié au dipôle, directement ou par l'intermédiaire d'un transformateur d'entrée symétrique-dissymétrique (2), destiné de préférence à la réception télévisée dans toute la gamme UHF de 470 à 790 MHz, sur lequel un segment initial du câble coaxial, situé côté antenne, est guidé, à une certaine distance, par un support métallique, et sur lequel un segment de câble, relié au segment initial du câble coaxial, passe près du support métallique,
caractérisé en ce que le segment du câble coaxial (8), qui passe près du support métallique (3, 13), est entouré d'un collier métallique (5, 12), et en ce que la longueur du segment initial (11, 19) situé côté antenne, ainsi que celle du segment du câble coaxial (8) entoure par le collier métallique (5, 12) sont chacune égales à une longueur d'un quart d'onde dans la gamme de fréquences de service.

2. Dispositif de blocage d'ondes de surface selon la revendication 1, pour une antenne YAGI avec un dipôle de raccordement relié par l'intermédiaire d'une ligne demi-onde déviée, caractérisé en ce que la longueur du segment initial côté antenne (11, 19) et celle du segment du câble coaxial (8) entouré par le collier métallique (5, 12) sont égales à environ une longueur d'un quart d'onde à proximité de la limite inférieure de la gamme de fréquences de service.

3. Dispositif de blocage d'ondes de surface selon les revendications 1 ou 2, caractérisé en ce que, entre le collier métallique (5, 12) et le segment du câble coaxial (8) qu'il entoure, est disposé un matériau isolant avec des pertes en hautes fréquences relativement grandes.

4. Dispositif de blocage d'ondes de surface selon l'une des revendications 1 à 3, caractérisé en ce que, entre les deux parties élastiques (6) du collier métallique de serrage (5), se trouve une fente longitudinale (7) dans laquelle le câble coaxial (8) peut être inséré par pression.
